# EUROPÄISCHE PATENTSCHRIFT

(11) **EP 3 612 693 B1**
(45) Veröffentlichungstag und Bekanntmachung des Hinweises auf die Patenterteilung: **28.04.2021**
(21) Anmeldenummer: 18714122.1
(22) Anmeldetag: 08.03.2018
(51) Int. Cl.: E05B 63/00, E05B 5/02, E05B 9/08, E05B 13/00

(54) **WECHSELEINSATZ FÜR EINE MODULARE VERSCHLUSSEINRICHTUNG FÜR UNTERSCHIEDLICHE VERSCHLUSSELEMENTE**
INTERCHANGEABLE INSERT FOR A MODULAR CLOSURE DEVICE FOR DIFFERENT CLOSURE ELEMENTS
INSERT INTERCHANGEABLE DESTINÉ À UN DISPOSITIF DE FERMETURE MODULAIRE DESTINÉ À DIFFÉRENTS ÉLÉMENTS DE FERMETURE

(30) Priorität: 21.04.2017 DE 202017002085 U
(43) Veröffentlichungstag der Anmeldung: 26.02.2020
(73) Patentinhaber: DIRAK Dieter Ramsauer Konstruktionselemente GmbH, 58256 Ennepetal (DE)
(72) Erfinder: OLKAY, Cem, 58454 Witten (DE); HERRMANN, Burkhard, 42279 Wuppertal (DE)
(74) Vertreter: Cohausz & Florack
(86) Internationale Anmeldenummer: PCT/EP2018/000093
(87) Internationale Veröffentlichungsnummer: WO 2018/192676

(56) Entgegenhaltungen:
- EP-A2- 2 653 636
- WO-A1-95/29314
- DE-A1- 4 210 588
- DE-U1-202007 004 434

## Beschreibung

### Technisches Gebiet

Die Erfindung betrifft eine modulare Verschlusseinrichtung für unterschiedliche Verschlusselemente, wie Fingerhebel, Plättchenzylinder, Profilzylinder, Profilhalbzylinder zur Verriegelung eines Schwenkhebels in einer Mulde, wobei die Verschlusselemente in einer in der Mulde oder in dem Schwenkhebel angeordneten Aufnahme entweder von vorne oder von hinten einsteckbar und befestigbar sind Solche Verschlusseinrichtungen sind z.B. aus DE 20 2007 004 434 U oder DE 42 10 588 A bekannt.

### Aufgabe der Erfindung

Zur Vereinfachung der Lagerhaltung und der Produktionskosten ist es wünschenswert, mit möglichst wenig Schwenkhebelkonstruktionen auszukommen, und nicht für jedes Verschlusselement, wie Profilzylinder oder Profilhalbzylinder unterschiedlicher Bauart eine eigene Mulde oder eine eigene Betätigung vorzusehen.

### Lösungswege

Eine Lösung besteht darin, die Verschlusseinrichtung mit einem an die Verschlusseinrichtung angepassten Wechseleinsatz unterschiedlicher Ausgestaltung für die verschiedenen Aufnahmen derart mit einer Führung zusammenwirken zu lassen, dass sie in die Mulde oder in den Schwenkhebel einschiebbar ist und die Mulde oder der Schwenkhebel mit dem eingeschobenen Wechseleinsatz in einem Türblatt durch eine Öffnung im Türblatt oder dgl. durchsteckbar ist und mit einer Kappe befestigt werden kann. Das ermöglicht es: den Wechseleinsatz mit der entsprechenden Aufnahme des gewünschten Verschlusssystems wechselbar entweder im Schwenkhebel oder in der Mulde von der Vorderseite oder der Hinterseite aus einzustecken und am Schwenkgriff oder der Mulde zu befestigen.

Gemäß der Erfindung ist ein Wechseleinsatz für eine modulare Verschlusseinrichtung für unterschiedliche Verschlusssysteme gemäß der oben genannten Art vorgesehen, gekennzeichnet durch einen mit einer Fläche der Verschlusseinrichtung fest verbauten Hebelhaken, der daher mit dieser immer zu wechseln ist, wobei die Fläche der Verschlusseinrichtung den Hebel mit einem entgegengesetzten Verschlussfläche verschließt und dergestalt geöffnet wird, dass das Verschlusselement den Hebelhaken betätigt und dadurch den Hebel freigibt und der Hebelhaken durch eine Schenkelfeder wieder in die Ausgangslage versetzt wird, so dass der Hebel ohne weiteres Betätigen des Verschlusselements wieder verschlossen wird.

### Kurze Beschreibung der Zeichnungen

Die Erfindung wird nachfolgend anhand von Ausführungsbeispielen näher erläutert, die in den Zeichnungen dargestellt sind.

Es zeigt:
- Fig. 1: eine Explosionsdarstellung einer Ausführungsform der erfindungsgemäßen modularen Verschlusseinrichtung;
- Fig. 2A: einen aus den Bestandteilen der Fig. 1 zusammengebauten Schwenkhebelverschluss,
- Fig. 2B: eine Schnittansicht entlang der Linie A-A der Fig. 2A,
- Fig. 2C: eine zweifach vergrößerte Darstellung des Bereiches B der Fig. 2B;
- Fig. 3A: die Vorderansicht des Schwenkhebelverschlusses der Fig. 2A,
- Fig. 3B: eine Schnittansicht entlang der Linie C-C der Fig. 3A,
- Fig. 3C: eine zweifach vergrößerte Darstellung des Bereiches D der Fig. 3B; und
- Fig. 4: eine perspektivische Ansicht des unteren Teils der Rückseite des Schwenkhebelverschlusses gemäß Fig. 1.

### Beste Wege der Ausführung der Erfindung

In Fig. 1 ist ein erfindungsgemäßer Schwenkhebel 10 in Explosionsdarstellung zu erkennen, der Schwenkhebel bestehend aus einem Wechseleinsatz 18 mit einer Aufnahme 50. Das Verschlusselement 14, das in der Fig. 1 von hinten dargestellt ist, kann in die Aufnahme 50 eingesetzt werden. Die Kombination aus Aufnahme und Verschlusselement kann anschließend über eine Führung 46 in die Mulde 30 eingeschoben werden, anschließend wird der Wechseleinsatz 18 mittels einer hinteren Kappe 12 über die Einbauöffnung festgelegt und zwar mittels zweier Schrauben 49, die in zwei Stützen 53, entlang dem Verschlusselement 14 vom Wechseleinsatz 18 gebildet, eingeschraubt werden können. Das Verschlusselement 14 wird in den Wechseleinsatz 18 mittels einer Schraube 16 festgelegt. Zusätzlich befindet sich in dem Wechseleinsatz 18 noch ein Hebelhaken 20, der sich über eine Verschlussfläche 22 mit dem Hebel 36, an dem sich ebenfalls eine entgegengesetzte Verschlussfläche 40 befindet, verhakt und ein Öffnen des Hebels 36 verhindert, siehe auch die Fig. 2C, die den um eine Welle in Form eines Stiftes 24 schwenkbaren Hebelhaken 20 wiedergibt. Das Öffnen des Hebels 36 gelingt erst, wenn das Verschlusselement 14 betätigt wird, das ist in Fig. 2B als Schließzylinder 14 dargestellt und betätigt mit seinen Daumen 52 den Hebelhaken 20. Damit wird der Hebel 36 frei gegeben, so dass dieser Hebel 36 durch eine Schenkelfeder 48 geöffnet werden kann, durch Hochkappen um den Stift 32, der durch die Feder 48 hindurchgeführt ist und um den der Hebel 36 schwenken kann.

Die Schenkelfeder 26, siehe Fig. 2C, bewegt den Hebelhaken 20 wieder in die Ausgangslage zurück, so dass der Hebel 36 ohne weitere Betätigung des Verschlusselements 14 verschlossen werden kann. Die insoweit beschriebene Mechanik befindet sich ausschließlich im Wechseleinsatz 18.

Durch Austausch der unterschiedliche Verschlusselemente aufweisenden Aufnahmen im Wechseleinsatz 18 kann die Verschlusseinrichtung an unterschiedliche Anwendungen angepasst werden. Dazu muss nur der Wechseleinsatz ausgetauscht werden, das ist der in Fig. 2B mit 18 bezeichnete Bauteil, zusammen mit dem Hebelhaken 20 und dem Verschlusselement 14.

Ein Rändelstift 38 hält eine den Schlüsselzugang des Zylinders 14 abdeckende Klappe 44.

Eine Klappenfeder 42 hält die Klappe 44 gegen Federkraft geschlossen.

Die (Hand-) Hebel 36 sind in üblicher Weise an der Betätigungswelle oder Drehteller 34 mittels Stift 32 schwenkbar gehalten und drehbar an der Mulde 30 gehalten.

Die Kappe 12 klemmt das Türblech zwischen sich und der Mulde 30 ein.

### Gewerbliche Auswertbarkeit

Die Erfindung ist im Schaltschrankbau gewerblich auswertbar.

### Bezugszeichenliste:

- 10: Schwenkhebel
- 12: Kappe
- 14: Verschlusselement
- 16: Senkschraube
- 18: Wechseleinsatz
- 20: Hebelhaken
- 22: Hebelhaken, Verschlussfläche
- 24: Stift
- 26: Schenkelfeder Hebelhaken
- 28: Sicherungsringe für Wellen
- 30: Mulde
- 32: Stift
- 34: Drehteller
- 36: Hebel
- 38: Rändelstift
- 40: Hebel; Verschlussfläche
- 42: Klappenfeder
- 44: Zylinderabdeckung
- 46: Führung
- 48: Schenkelfeder Hebel
- 49: Senkschraube M3
- 50: Aufnahme
- 52: Daumen
- 53: Stützen

## Patentansprüche

1. Modulare Verschlusseinrichtung für unterschiedliche Verschlusselemente (14), wie Fingerhebel, Plättchenzylinder, Profilzylinder, Profilhalbzylinder zur Verriegelung eines Schwenkhebels (10) in einer Mulde (30), wobei die Verschlusselemente (14) in einer in der Mulde (30) oder dem Schwenkhebel (10) angeordneten Aufnahme (50) entweder von vorne oder von hinten einsteckbar und befestigbar (49) sind, wobei die Verschlusseinrichtung mit einem an die Verschlusseinrichtung angepassten Wechseleinsatz (18) unterschiedlicher Ausgestaltung für die verschiedenen Aufnahmen (50) derart mit einer Führung (46) zusammenwirkt, dass sie in die Mulde (30) oder in den Schwenkhebel (10) einschiebbar ist (46) und die Mulde (30) oder der Schwenkhebel (10) mit dem eingeschobenen Wechseleinsatz (14) in einem Türblatt durch eine Öffnung im Türblatt oder dgl. durchsteckbar ist und mit einer Kappe (12) befestigt (49) werden kann, wobei der Wechseleinsatz (18) einen mit einer Fläche (22) der Verschlusseinrichtung fest verbauten Hebelhaken (20) aufweist, der daher mit dieser immer zu wechseln ist,
wobei die Fläche (22) der Verschlusseinrichtung den Hebelhaken (20) mit einer entgegengesetzten Verschlussfläche (40) des Schwenkhebels (10) verschließt und dergestalt geöffnet wird, dass das Verschlusselement (14) den Hebelhaken (20) betätigt und dadurch den Schwenkhebel (10) freigibt und der Hebelhaken (20) durch eine Schenkelfeder (26) wieder in die Ausgangslage versetzt wird, so dass der Schwenkhebel (10) ohne weiteres Betätigen des Verschlusselements (14) wieder verschlossen wird.

2. Modulare Verschlusseinrichtung nach Anspruch 1, **dadurch gekennzeichnet, dass** die Kappe (12) auch zur Befestigung der Mulde (30) am Türblatt dient.

## Claims

1. Modular closing device for different closing elements (14), such as finger lever, plate cylinder, profile cylinder, profile half cylinder for locking a pivot lever (10) in a depression (30), wherein the sealing elements (14) can be inserted and secured (49) in a receiving portion (50) arranged in the depression (30) or the pivot lever (10) either from the front or from the back, wherein the sealing apparatus with an interchangeable insert (18) of different configuration, which is adapted to the sealing apparatus, for the different receiving portions (50), cooperates with a guide (46) such that it can be pushed into (46) the depression (30) or into the pivot lever (10) and the depression (30) or the pivot lever (10) with the inserted interchangeable insert (14) can be inserted in a door leaf through an opening in the door leaf or the like and can be secured (49) with a cap (12), wherein the interchangeable insert (18) has a lever hook (20) fixedly installed with a surface (22) of the sealing apparatus, said lever hook must therefore always be changed with the sealing device, wherein the surface (22) of the sealing apparatus seals the lever hook (20) with an opposing sealing surface (40) of the pivot lever (10) and is opened in such a manner that the sealing element (14) actuates the lever hook (20) and as a result releases the pivot lever (10) and the lever hook (20) is set back into the starting position by a leg spring (26) such that the pivot lever (10) is sealed again without the sealing element (14) being actuated further.

2. Modular sealing apparatus according to claim 1, **characterised in that** the cap (12) also serves to secure the depression (30) on the door leaf.

## Revendications

1. Dispositif de fermeture modulaire pour différents éléments de fermeture (14), tels un levier à doigt, un cylindre à plaquette, un cylindre profilé, un demi-cylindre profilé pour le verrouillage d'un levier pivotant (10) dans une auge (30), les éléments de fermeture (14) étant susceptible d'être enfichés et fixés (49), par l'avant ou par l'arrière, dans un logement (50) agencé dans l'auge (30) ou dans le levier pivotant (10), le dispositif de fermeture avec un insert interchangeable (18), adapté au dispositif de fermeture et étant de différentes configurations pour les différents logements (50) interagissant de telle sorte avec un guidage (46) qu'il est susceptible d'être inséré (46) dans l'auge (30) ou dans le levier pivotant (10) et l'auge (30) ou le levier pivotant (10) avec l'insert interchangeable (14) inséré dans un vantail de porte est susceptible de passer à travers une ouverture dans le vantail de porte, ou autre chose similaire, et peut être fixé (49) avec un cache (12), l'insert interchangeable (18) présentant un crochet à levier (20) fermement incorporé à la surface (22) du dispositif de fermeture qui, de ce fait, est à remplacer toujours avec celui-ci, la surface (22) du dispositif de fermeture fermant le crochet à levier (20) avec une surface de fermeture (40) du levier pivotant (10) opposée et l'ouvrant de telle manière que l'élément de fermeture (14) actionne le crochet à levier (20) et libère ainsi le levier pivotant (10) et le crochet à levier (20) est déplacé par l'intermédiaire d'un ressort pivotant (26) à nouveau dans la position de départ, de sorte que le levier pivotant (10) est à nouveau fermé sans actionner ultérieurement l'élément de fermeture (14).

2. Dispositif de fermeture modulaire selon la revendication 1, **caractérisé en ce que** le cache (12) sert également pour la fixation de l'auge (30) sur le vantail de porte.
